# EUROPÄISCHE PATENTSCHRIFT

(11) **EP 2 839 928 B1**
(45) Veröffentlichungstag und Bekanntmachung des Hinweises auf die Patenterteilung: **18.11.2015**
(21) Anmeldenummer: 14175351.7
(22) Anmeldetag: 02.07.2014
(51) Int. Cl.: B25B 1/24, B25B 1/10

(54) **Zentrischspanner**
Centring clamping vice
Étau centrant

(30) Priorität: 22.08.2013 DE 202013103810 U
(43) Veröffentlichungstag der Anmeldung: 25.02.2015
(73) Patentinhaber: Röhm GmbH, 89567 Sontheim (DE)
(72) Erfinder: Schweigert, Eduard, 89428 Syrgenstein (DE); Balletshofer, Stefan, 89420 Höchstädt (DE)
(74) Vertreter: Hentrich Patentanwälte PartG mbB

(56) Entgegenhaltungen:
- EP-A1- 1 946 890
- WO-A1-2008/151860
- FR-A- 339 186
- FR-A- 552 607

## Beschreibung

Die Erfindung betrifft einen Zentrischspanner zum zentrischen Spannen von Werkstücken, mit einem eine Längsachse aufweisenden Grundträger, auf dem ein erster Backenträger durch einen ersten Schlitten und ein zweiter Backenträger durch einen zweiten Schlitten geführt und mittels eines Spindeltriebes entlang eines parallel zu der ersten Längsachse orientierten Verstellweges verstellbar gelagert sind.

Derartige Zentrischspanner sind aus dem Stand der Technik bereits bekannt und beispielsweise in der EP 1 946 890 A1 gezeigt. Bei den aus dem Stand der Technik bekannten Zentrischspannern hat es sich jedoch als nachteilig erwiesen, dass hierbei der zur Verfügung stehende Spannbereich lediglich einen geringen Teil des Grundträgers ausmacht. Um ein sicheres Einspannen des zu spannenden Werkstückes gewährleisten zu können, muss nämlich auf dem Grundträger ein Mindestbereich zur Führung der Backenträger vorgesehen sein. Dies hat wiederum zur Folge, dass bei einem Zentrischspanner, der einen großen Spannbereich aufweisen soll, der Grundträger sehr groß dimensioniert sein muss. Somit ergibt sich bei aus dem Stand der Technik bekannten Zentrischspannern die Notwendigkeit, entweder mehrere Zentrischspanner mit unterschiedlichen Spannbreiten bereitzuhalten oder sehr große Grundträger zu verwenden.

Die Aufgabe der vorliegenden Erfindung besteht daher darin, die vorgenannten Nachteile zu reduzieren und einen kompakten Zentrischspanner bereit zu stellen, der einen großen Spannbereich aufweist.

Diese Aufgabe wird bei einem Zentrischspanner der eingangs genannten Art dadurch gelöst, dass dem ersten Schlitten ein Paar erster Kufen und dem zweiten Schlitten ein Paar zweiter Kufen zugeordnet sind, und dass die Differenz zwischen der Spurweite der ersten Kufen und der Spurweite der zweiten Kufen größer ist als die Breite der zweiten Kufen. Insbesondere wenn die ersten Kufen und die zweiten Kufen aufeinander zu zeigend orientiert sind, ist es möglich durch die unterschiedlichen Spurweiten, die jeweils durch den Abstand zwischen den innenliegenden Flächen der Kufen definiert sind, und die geeignete Breite der zweiten Kufen, die Backenträger so gegeneinander zu verstellen, dass sich die Trajektorien der ersten Kufen und der zweiten Kufen beim Verstellen der Backenträger nicht überlappen und somit aneinander vorbei gefahren werden können. Hierdurch wird auf einfache und effektive Art und Weise gewährleistet, dass der Grundträger sehr kompakt gebildet sein kann, und dass mit dem erfindungsgemäßen Zentrischspanner Werkstücke unterschiedlicher Größe gespannt werden können.

Als besonders bevorzugt hat es sich auch erwiesen, wenn den ersten Kufen und den zweiten Kufen eine deckungsgleiche Mittelachse zugeordnet ist. Somit können die zweiten Kufen beim Zusammenfahren der Backenträger in die ersten Kufen eingreifen, wodurch Werkstücke unterschiedlicher Größe einfach eingespannt werden können und - bedingt durch die dadurch entstehende symmetrische Anordnung - auch die Breite des Grundträgers sehr schmal ausgeführt sein kann. Im Rahmen der Erfindung ist es jedoch auch vorgesehen, dass die Mittelachsen der ersten Kufen und der zweiten Kufen gegeneinander verschoben sind.

Als vorteilhaft hat es sich auch erwiesen, wenn dem Grundträger ein Paar Schienen zum Führen der ersten Kufen und/oder der zweiten Kufen zugeordnet ist. Hierdurch ist es möglich, sowohl die ersten Kufen als auch die zweiten Kufen unmittelbar an den Schienen zu führen. Dadurch wird ein geführter und damit sicherer Bewegungsablauf der mit den Kufen verbundenen Backenträgern ermöglicht. Im Rahmen der Erfindung ist es jedoch auch vorgesehen, dass lediglich die einen Kufen an den Schienen geführt sind, und dass die anderen Kufen wiederum an den einen Kufen geführt sind. Hierdurch kann insbesondere ein äußerst kompakter Grundträger verwendet werden.

Besonders bewährt hat es sich weiterhin, wenn die ersten Kufen jeweils auf der der Längsachse abweisenden Seite der Schienen geführt sind, und wenn die zweiten Kufen jeweils auf der der Längsachse zuweisenden Seite der Schienen geführt sind. Somit muss lediglich ein Paar Schienen bereitgestellt werden, um den ersten Backenträger und den zweiten Backenträger auf dem Grundträger zu führen.

Als vorteilhaft hat es sich in diesem Zusammenhang auch erwiesen, wenn die Schienen T-förmig gebildet sind, und wenn den ersten Kufen und den zweiten Kufen zur Bildung eines Führungskontaktes mit den Schienen korrespondierende Führungsnuten zugeordnet sind. Somit können die Backenträger einfach in die T-förmig gebildeten Schienen eingeführt werden und sind dann sicher mit den Schienen verbunden. Dadurch wird auf effektive Art und Weise die Zahl der Translationsfreiheitsgrade auf eins reduziert. Im Rahmen der Erfindung ist es jedoch auch vorgesehen, dass die Schienen einen Querschnitt aufweisen, der von der T-förmigen Gestalt abweicht.

Als vorteilhaft hat es sich auch gezeigt, wenn der Spindeltrieb durch eine Spindelstange, die einen ersten Bereich mit einem Linksgewinde und einen zweiten Bereich mit einem Rechtsgewinde aufweist, sowie durch dem ersten Backenträger und dem zweiten Backenträger zugeordnete Gewindebuchsen gebildet ist. Durch die Verwendung einer Spindelstange, die einen ersten Bereich mit einem Linksgewinde und einen zweiten Bereich mit einem Rechtsgewinde aufweist, und durch die korrespondierenden Gewindebuchsen wird auf einfach und effektive Art und Weise erreicht, dass sich der erste Backenträger simultan und gegenläufig zu dem zweiten Backenträger verstellt, wenn der Spindelantrieb betätigt wird. In diesem Zusammenhang hat es sich auch als besonders günstig gezeigt, wenn der Spindelstange eine Aufnahme für ein die Backenträger verstellendes Werkzeug zugeordnet ist. Somit kann der erfindungsgemäße Zentrischspanner einfach von Hand bedient werden, wobei es im Rahmen der Erfindung auch vorgesehen ist, dass die Verstellung der Backenträger mittels eines Antriebs unterstützt erfolgt.

Bewährt hat es sich auch, wenn die Spindelstange drehbar und axial unverschiebbar an dem Grundträger gelagert ist. Hierdurch wird erreicht, dass der Spindeltrieb einfach zugänglich ist, was sich positiv auf die Wartungsmöglichkeit des erfindungsgemäßen Zentrischspanners auswirkt.

Als vorteilhaft hat es sich auch gezeigt, wenn zur Lagerung der Spindelstange eine mittig auf dem Grundträger angeordnete Lagervorrichtung vorgesehen ist. Durch die mittige Lagerung der Spindelstange in der Lagervorrichtung können die beim Spannen des Werkstückes auftretenden Kräfte einfach und effektiv über den Grundträger abgeleitet werden. Zudem muss durch die mittige Lagerung der Spindelstange lediglich eine einzelne Lagereinrichtung bereitgestellt werden, was somit einen positiven Einfluss auf die Herstellungskosten des erfindungsgemäßen Zentrischspanners hat.

Eine vereinfachte Montage des erfindungsgemäßen Zentrischspanners lässt sich insbesondere dann realisieren, wenn dem ersten Backenträger und/oder dem zweiten Backenträgern eine Mehrzahl von Gewindeaufnahmen zur Aufnahme von der Befestigung der Gewindebuchsen dienenden Schrauben zugeordnet sind. Hierdurch können die Gewindebuchsen nachträglich auf die Spindelstange geschraubt werden und können dann durch die Schrauben in den in den Backenträgern ausgebildeten Gewindeaufnahmen festgeschraubt werden. Weiterhin wird dadurch eine einfache Wechselmöglichkeit des Spindeltriebes bereitgestellt, um diesen auswechseln zu können, wenn dies verschleißbedingt erforderlich wird.

Als vorteilhaft hat es sich zudem auch gezeigt, wenn mindestens einer der Gewindebuchsen zur Ausrichtung der Spannbacken radial orientierte Langlöcher zugeordnet sind. Damit können die Positionen der Backenträger genau justiert werden, da eine Überlappung der Gewindeaufnahmen mit den in den Gewindebuchsen ausgebildeten Langlöchern nun in einen größeren Bereich gegeben ist. In diesem Zusammenhang hat es sich auch als günstig erwiesen, wenn die Anzahl der in dem ersten Backenträger und/oder dem zweiten Backenträger ausgebildeten Gewindeaufnahmen einem Mehrfachen der zur Befestigung der Gewindebuchsen vorgesehenen Schrauben entspricht. Somit bestehen noch mehr Möglichkeiten, den Backenträger mit der Gewindebuchse zu verbinden, wodurch ebenfalls die Ausrichtung der Backenträger erleichtert wird.

Zur Ableitung der auf die Backenträger wirkenden Kräfte hat es sich auch als vorteilhaft gezeigt, wenn die die Kufen tragenden Bereiche des ersten Schlittens und des zweiten Schlittens abgeschrägt sind. Hierdurch werden auf die Backenträger wirkenden Kräfte, die beim Spannen auftreten, über die Kufen auf den Grundträger abgeleitet.

Besonders vorteilhaft hat es sich auch erwiesen, wenn dem ersten Backenträger und dem zweiten Backenträger jeweils auswechselbare Spannbacken zugeordnet sind. Hierdurch können die Spannbacken jeweils an das zu spannende Werkstück angepasst werden. Im Rahmen der Erfindung ist es zudem auch vorgesehen, dass den Spannbacken spezielle Spannkonturen zugeordnet sind, um die Sicherheit des Einspannens zu erhöhen.

Im Folgenden wird die Erfindung an in den Zeichnungen dargestellten Ausführungsbeispielen näher erläutert; es zeigen:
- Fig. 1: eine perspektivische Ansicht eines Zentrischspanners mit auseinandergefahrenen Backenträgern,
- Fig. 2: eine um 180° gedrehte Ansicht der Fig. 1,
- Fig. 3: einen Längsschnitt entlang der Längsachse des Zentrischspanners,
- Fig. 4: eine Aufsicht auf den Zentrischspanner,
- Fig. 5: eine perspektivische Ansicht des Zentrischspanners mit zusammengefahrenen Backenträgern,
- Fig. 6: eine Aufsicht auf den Zentrischspanner mit teilzusammengefahrenen Backenträgern,
- Fig. 7.1: eine Detailansicht des Schnittes VII-VII aus der Figur 6, mit einer ersten Ausführungsform einer Schiene,
- Fig. 7.2: eine Detailansicht des Schnittes VII-VII aus der Figur 6, mit einer zweiten Ausführungsform der Schiene, und
- Fig. 7.3: eine Detailansicht des Schnittes VII-VII aus der Figur 6, mit einer dritten Ausführungsform der Schiene,

Figur 1 zeigt in einer perspektivischen Ansicht einen erfindungsgemäßen Zentrischspanner 1 mit einem Grundträger 2, auf dem ein erster Backenträger 3 und zweiter Backenträger 4 mittels eines Spindeltriebes 5 entlang eines parallel zu einer Längsachse 6 orientierten Verstellweges 7 verstellbar gelagert sind. Der erste Backenträger 3 ist auf dem Grundträger 2 durch einen ersten Schlitten 8 und der zweite Backenträger 4 durch einen zweiten Schlitten 9 geführt. Dem ersten Schlitten 8 ist ein Paar erster Kufen 10 und dem zweiten Schlitten 9 ist ein Paar zweiter Kufen 11 zugeordnet, wobei die Differenz zwischen der Spurweite der ersten Kufen 10 und der Spurweite der zweiten Kufen 11 größer ist als die Breite der zweiten Kufen 11. Die Spurweiten der ersten Kufen 10 und der zweiten Kufen 11 sind dabei jeweils durch den Abstand zwischen den Kufen 10, 11 definiert. In dem gezeigten Ausführungsbeispiel sind zudem die Mittelachsen der ersten Kufen 10 und der zweiten Kufen 11 deckungsgleich. Beim Verstellen der Backenträger 3, 4 aus der in der Figur 1 gezeigten auseinandergefahrenen Position in eine zusammengefahrene Position, die nachstehend in der Figur 5 dargestellt ist, ist es nun möglich, dass die zweiten Kufen 11 in die ersten Kufen 10 eingreifen und sich somit nicht behindern. Dem Grundträger 2 sind zwei T-förmig gebildete Schienen 12 zugeordnet, auf denen die ersten Kufen 10 und die zweiten Kufen 11 geführt sind. Die ersten Kufen 10 sind dabei jeweils auf den der Längsachse 6 abweisenden Seiten der Schienen 12 geführt und die zweiten Kufen 11 sind jeweils auf den der Längsachse 6 zuweisenden Seiten der Schienen 12 geführt. Um die Backenträger 3, 4 auf den Schienen 12 zu sichern, sind den ersten Kufen 10 und den zweiten Kufen 11 jeweils Führungsnuten 13 zur Bildung eines Führungskontaktes zugeordnet. Der Spindeltrieb 5, der zur Verstellung der Backenträger 3, 4 dient, ist durch eine Spindelstange 14 sowie durch den Backenträgern 3, 4 zugeordnete Gewindebuchsen 15 gebildet. Die Spindelstange 14 weist dabei einen ersten Bereich mit einem Linksgewinde 16 und einen zweiten Bereich mit einem Rechtsgewinde 17 auf. Durch den gegenläufigen Verlauf der an der Spindelstange 14 ausgebildeten Gewinde 16, 17 kommt es bei einer Betätigung des Spindeltriebes 5 zu einer simultanen und gegenläufigen Verstellung der Backenträger 3, 4.

Die Gewindebuchsen 15 sind in dem gezeigten Ausführungsbeispiel mittels Schrauben 18 in den Backenträgern 3, 4 verschraubt, denen hierzu eine Mehrzahl von Gewindeaufnahmen zugeordnet sind, in die die der Befestigung der Gewindebuchsen 15 dienenden Schrauben 18 geschraubt werden können. Um bei dem gezeigten Ausführungsbeispiel die Ausrichtungen und Justage der Backenträger 3, 4 gewährleisten zu können, sind in der dem zweiten Backenträger 4 zugeordneten Gewindebuchse 15 Langlöcher 19 ausgebildet, die eine Relativdrehung zwischen der Gewindebuchse 15 und dem zweiten Backenträger 4 ermöglichen.

Zur Montage des Zentrischspanners 1 wird zunächst die Gewindebuchse 15 mit ihrem Außengewinde 25 in ein Backenträgergewinde 24 des Backenträgers 4 eingebracht. Mit anderen Worten wird die Gewindebuchse 15 mit dem Backenträger 4 verschraubt mittels einem an der Gewindebuchse 15 ausgebildeten Außengewinde 25, das mit dem als ein Innengewinde gebildeten Backenträgergewinde 24 wechselwirkt. Anschließend wird der Backenträger 4 auf die Schienen 12 gesetzt und dabei die Spindelstange 14 in die Gewindebuchse 15 eingedreht. Ferner werden die Schrauben 18 in die Langlöcher 19 eingesetzt und in den in dem zweiten Backenträger 4 ausgebildeten Gewindeaufnahmen leicht eingeschraubt oder sogar vorgespannt derart, dass sich die Gewindebuchse 15 noch gegenüber dem Backenträger 4 verdrehen lässt. Nun erfolgt in einem weiteren Schritt die Feinjustierung mit Hilfe der Langlöcher 19 der Gewindebuchse 15. Hierzu wird die Gewindebuchse 15 um den gewünschten Betrag gegenüber dem Backenträger 4 verdreht. Nun können die Schrauben 18 in den Langlöchern 19 und in den in dem zweiten Backenträger 4 ausgebildeten Gewindeaufnahmen festgeschraubt werden. Damit ist die Gewindebuchse 15 fest mit dem zweiten Backenträger verbunden.

Die Spindelstange 14 ist in dem gezeigten Ausführungsbeispiel drehbar und axial unverschiebbar an einer mittig auf dem Grundträger 2 angeordneten Lagervorrichtung 20 gelagert, um die beim Spannen wirkenden Kräfte auf den Grundträger 2 ableiten zu können.

Wie der Figur 2 zu entnehmen ist, die eine um 180° gedrehte Ansicht der in der Figur 1 dargestellten Ansicht zeigt, ist der Spindelstange 14 zudem eine Aufnahme 21 für ein die Backenträger 3, 4 verstellendes Werkzeug zugeordnet. Zur Betätigung des Spindeltriebes 5 kann also ein passendes Werkzeug in die Aufnahme 21 eingesetzt werden, um die Spindelstange 14 zu drehen. Ebenfalls aus der Figur 2 wird ersichtlich, dass den Backenträgern 3, 4 wechselbare Spannbacken 22 zugeordnet sind.

Aus dem in der Figur 3 dargestellten Längsschnitt wird insbesondere die Funktionsweise des Spindeltriebes 5 ersichtlich. Durch die das Rechtsgewinde 17 und das Linksgewinde 16 aufweisende Spindelstange 14, die in der Lagervorrichtung 20 drehbar und axial unverschiebbar mittig auf dem Grundträger 2 gelagert ist, und die Gewindebuchsen 15, die in den Backenträgern 3, 4 festgeschraubt sind, können die Backenträger 3, 4 auf einfache Art und Weise simultan und gegenläufig verstellt werden, wenn in die Aufnahme 21 der Spindelstange 14 ein Werkzeug eingesetzt wird und damit der Spindeltrieb 5 betätigt wird.

Aus der in der Figur 4 dargestellten Aufsicht auf den erfindungsgemäßen Zentrischspanner 1 werden insbesondere die unterschiedlichen Breiten der Spurweiten der ersten Kufen 10 und der zweiten Kufen 11 deutlich, wobei die Spurweiten so gewählt sind, dass die Differenz zwischen der Spurweite der ersten Kufen 10 und der Spurweite der zweiten Kufen 11 größer ist als die Breite der zweiten Kufen 11. Durch die unterschiedlichen Spurweiten und die passende Breite der zweiten Kufen 11 ist es möglich, dass bei einer Verstellung der Backenträger 3, 4 aufeinander zu, die zweiten Kufen 11 in die ersten Kufen 10 einfahren können, da sich die ersten Kufen 10 und die zweiten Kufen 11 durch die unterschiedlichen Spurweiten nicht gegenseitig behindern. Aus der in der Figur 4 dargestellten Ansicht wird auch ersichtlich, dass die ersten Kufen 10 und die zweiten Kufen 12 deckungsgleiche Mittelachsen aufweisen, die in dem gezeigten Ausführungsbeispiel zudem deckungsgleich mit der Längsachse 6 sind.

Figur 5 zeigt in einer perspektivischen Ansicht den erfindungsgemäßen Zentrischspanner 1 mit gegeneinander verschobenen Backenträger 3, 4. Hierbei wird insbesondere auch ersichtlich, dass aufgrund der unterschiedlichen Spurweiten der ersten Kufen 10 und der zweiten Kufen 11, diese ineinander verschoben werden können, um die Spannbacken 22 des ersten Backenträgers 3 an die des zweiten Backenträgers 4 heran fahren zu können.

Figur 6 zeigt in einer Aufsicht den erfindungsgemäßen Zentrischspanner 1 mit teilweise zusammengefahrenen Backenträgern 3, 4. Durch die unterschiedlichen Spurweiten der ersten Kufen 10 und der zweiten Kufen 11 wird eine kompakte Bauweise des Grundträgers ermöglicht, da die zweiten Kufen 11 - beim der Betätigung des Spindeltriebes 5 und der damit einhergehenden Verstellen der Backenträger 3, 4 aufeinander zu - nun in die ersten Kufen 10 eingreifen können. Hierdurch wird insbesondere auch gewährleistet, dass sich die Kufen des ersten Schlittens 8 und des zweiten Schlittens 9 bei deren Verstellung entlang des Verstellweges 7 nicht behindern. Weiterhin wird aus der Figur 6 auch die Lagerung der Spindelstange 14 an der mittig auf dem Grundträger 2 angeordneten Lagervorrichtung 20 ersichtlich.

In den Figuren 71., 7.2. und 7.3 sind in Detailansichten entlang des Schnittes VII - VII aus der Figur 6 mehrere Ausführungsformen der zur Führung der Backenträger 3, 4 vorgesehenen Schiene 12 dargestellt.

Die Figur 7.1 zeigt eine T-förmige gebildete Schiene 12, an der die erste Kufe 10 auf der der Längsachse 6 abweisenden Seite der Schiene 12 geführt ist. Die zweite Kufe 11 wiederum ist an der der Längsachse 6 zuweisenden Seite der Schiene 12 geführt. Den Kufen 10, 11 sind dabei jeweils Führungsnuten 13 zugeordnet, die das T-förmige Profil der Schiene umgreifen, um so die Beweglichkeit der Backenträger 3, 4 auf lediglich einen Translationsfreiheitsgrad zu begrenzen.

In der Figur 7.2 ist eine Detailansicht einer zweiten Ausführungsform der erfindungsgemäßen Schiene 12 gezeigt. Die Schiene weist dabei ein Profil auf, das von der in der Figur 7.1 dargestellten T-förmigen Gestalt abweicht. In dem in der Figur 7.2 gezeigten Ausführungsbeispiel ist sowohl die erste Kufe 10 als auch die zweite Kufe 11 an der der Längsachse 6 abweisenden Seite der Schiene 12 geführt. Hierzu sind an der der Längsachse 6 abweisenden Seite der Schiene 12 zwei Führungsnuten 13 ausgebildet, in die jeweils die erste Kufe 10 und die zweite Kufe 11 eingreifen kann, denen zu diesem Zweck horizontal verlaufende Führungsleisten 23 zugeordnet sind. Wie der Figur 7.2 zu entnehmen ist, ist selbstredend auch bei der in der Figur 7.2 dargestellten Ausführungsform der Schiene 12 die Differenz zwischen der Spurweite der ersten Kufen 10 und der Spurweite der zweiten Kufen 11 größer als die Breite der zweiten Kufen 11.

In der in der Figur 7.3 dargestellten dritten Ausführungsform der erfindungsgemäßen Schiene 12 ist lediglich die zweite Kufe 11 unmittelbar an der Schiene 12 geführt, wohingegen die erste Kufe 10 an der zweiten Kufe 11 geführt ist. Zur Führung der zweiten Kufe 11 ist der Schiene 12 an der der Längsachse 6 abweisenden Seite die Führungsleiste 23 zugeordnet, die mit der an der zweiten Kufe 11 ausgebildeten Führungsnut 13 zusammenwirkt. Der Figur 7.3 ist ebenfalls zu entnehmen, dass der ersten Kufe 10 ebenfalls die Führungsnut 13 zugeordnet ist, die mit der weiteren Führungsleiste 23 zusammenwirkt, die an der zweiten Kufe 11 ausgebildet ist.

### Bezugszeichenliste

- 1: Zentrischspanner
- 2: Grundträger
- 3: erster Backenträger
- 4: zweiter Backenträger
- 5: Spindeltrieb
- 6: Längsachse
- 7: Verstellweg
- 8: erster Schlitten
- 9: zweiter Schlitten
- 10: erste Kufe
- 11: zweite Kufe
- 12: Schiene
- 13: Führungsnut
- 14: Spindelstange
- 15: Gewindebuchse
- 16: Linksgewinde
- 17: Rechtsgewinde
- 18: Schraube
- 19: Langlöcher
- 20: Lagervorrichtung
- 21: Aufnahme
- 22: Spannbacken
- 23: Führungsleiste
- 24: Backenträgergewinde
- 25: Außengewinde

## Patentansprüche

1. Zentrischspanner zum zentrischen Spannen von Werkstücken, mit einem eine Längsachse aufweisenden Grundträger (2), auf dem ein erster Backenträger (3) durch einen ersten Schlitten (8) und ein zweiter Backenträger (4) durch einen zweiten Schlitten (9) geführt und mittels eines Spindeltriebes (5)entlang eines parallel zu der Längsachse (6) orientierten Verstellweges (7) verstellbar gelagert sind, **dadurch gekennzeichnet, dass** dem ersten Schlitten (8) ein Paar erster Kufen (10) und dem zweiten Schlitten (9) ein Paar zweiter Kufen (11) zugeordnet sind, und dass die Differenz zwischen der Spurweite der ersten Kufen (10) und der Spurweite der zweiten Kufen (11) größer ist als die Breite der zweiten Kufen (11).

2. Zentrischspanner nach Anspruch 1, **dadurch gekennzeichnet, dass** den ersten Kufen (10) und den zweiten Kufen (11) eine deckungsgleiche Mittelachse zugeordnet ist.

3. Zentrischspanner nach Anspruch 1 oder 2, **dadurch gekennzeichnet, dass** dem Grundträger (2) ein Paar Schienen (12) zum Führen der ersten Kufen (10) und/oder der zweiten Kufen (11) zugeordnet ist.

4. Zentrischspanner nach Anspruch 3, **dadurch gekennzeichnet, dass** die ersten Kufen (10) jeweils auf der der Längsachse (6) abweisenden Seite der Schienen (12) geführt sind, und dass die zweiten Kufen (11) jeweils auf der der Längsachse (6) zuweisenden Seite der Schienen (12) geführt sind.

5. Zentrischspanner nach Anspruch 3 oder 4, **dadurch gekennzeichnet, dass** die Schienen (12) T-förmig gebildet sind, und dass den ersten Kufen (10) und den zweiten Kufen (11) zur Bildung eines Führungskontakts mit den Schienen (12) korrespondierende Führungsnuten (13) zugeordnet sind.

6. Zentrischspanner nach einem der Ansprüche 1 bis 5, **dadurch gekennzeichnet, dass** der Spindeltrieb (5) durch eine Spindelstange (14), die einen ersten Bereich mit einem Linksgewinde (16) und einen zweiten Bereich mit einem Rechtsgewinde (17) aufweist, sowie durch dem ersten Backenträger (3) und dem zweiten Backenträger (4) zugeordnete Gewindebuchsen (15) gebildet ist.

7. Zentrischspanner nach Anspruch 6, **dadurch gekennzeichnet, dass** der Spindelstange (14) eine Aufnahme (21) für ein die Backenträger (3, 4) verstellendes Werkzeug zugeordnet ist.

8. Zentrischspanner nach Anspruch 6 oder 7, **dadurch gekennzeichnet, dass** die Spindelstange (14) drehbar und axial unverschiebbar an dem Grundträger (2) gelagert ist.

9. Zentrischspanner nach Anspruch 8, **dadurch gekennzeichnet, dass** zur Lagerung der Spindelstange (14) eine mittig auf dem Grundträger (2) angeordnete Lagervorrichtung (20) vorgesehen ist.

10. Zentrischspanner nach einem der Ansprüche 6 bis 9, **dadurch gekennzeichnet, dass** dem ersten Backenträger (3) und/oder dem zweiten Backenträgern (4) eine Mehrzahl von Gewindeaufnahmen zur Aufnahme von der Befestigung der Gewindebuchsen (15) dienenden Schrauben (18) zugeordnet sind.

11. Zentrischspanner nach Anspruch 10, **dadurch gekennzeichnet, dass** mindestens einer der Gewindebuchsen (15) zur Ausrichtung der Backenträger (3, 4) radial orientierte Langlöcher (19) zugeordnet sind.

12. Zentrischspanner nach Anspruch 10 oder 11, **dadurch gekennzeichnet, dass** die Anzahl der in dem ersten Backenträger (3) und/oder dem zweiten Backenträger (4) ausgebildeten Gewindeaufnahmen einem Mehrfachen der zur Befestigung der Gewindebuchen (15) vorgesehenen Schrauben (18) entspricht.

13. Zentrischspanner nach einem der Ansprüche 1 bis 12, **dadurch gekennzeichnet, dass** die die Kufen (10, 11) tragende Bereiche des ersten Schlittens (8) und des zweiten Schlittens (9) abgeschrägt sind.

14. Zentrischspanner nach einem der Ansprüche 1 bis 13, **dadurch gekennzeichnet, dass** dem ersten Backenträger (3) und dem zweiten Backenträger (4) jeweils auswechselbare Spannbacken (22) zugeordnet sind.

## Claims

1. A centric clamping vice for centrically clamping workpieces, comprising a base carrier (2) which has a longitudinal axis and on which a first jaw carrier (3) is guided by a first carriage (8) and a second jaw carrier (4) is guided by a second carriage (9) and are mounted displaceably by means of a spindle drive (5) along a displacement path (7) oriented parallel to the longitudinal axis (6), **characterised in that** a pair of first slides (10) is associated with the first carriage (8) and a pair of second slides (11) is associated with the second carriage (9) and that the difference between the track width of the first slides (10) and the track width of the second slides (11) is greater than the width of the second slides (11).

2. A centric clamping vice according to claim 1 **characterised in that** a congruent central axis is associated with the first slides (10) and the second slides (11).

3. A centric clamping vice according to claim 1 or claim 2 **characterised in that** a pair of rails (12) is associated with the base carrier (2) for guiding the first slides (10) and/or the second slides (11).

4. A centric clamping vice according to claim 3 **characterised in that** the first slides (10) are respectively guided on the side of the rails (12), that faces away from the longitudinal axis (6), and the second slides (11) are respectively guided on the side of the rails (12), that faces towards the longitudinal axis (6).

5. A centric clamping vice according to claim 3 or claim 4 **characterised in that** the rails (12) are T-shaped and that associated with the first slides (10) and the second slides (11) for forming a guiding contact with the rails (12) are corresponding guide grooves (13).

6. A centric clamping vice according to one of claims 1 to 5 **characterised in that** the spindle drive (5) is formed by a spindle rod (14) which has a first region having a left-hand thread (16) and a second region having a right-hand thread (17), and by threaded bushes (15) associated with the first jaw carrier (3) and the second jaw carrier (4).

7. A centric clamping vice according to claim 6 **characterised in that** a receiving means (21) for a tool for displacing the jaw carriers (3, 4) is associated with the spindle rod (14).

8. A centric clamping vice according to claim 6 or claim 7 **characterised in that** the spindle rod (14) is mounted rotatably and axially non-displaceably to the base carrier (2).

9. A centric clamping vice according to claim 8 **characterised in that** a mounting device (20) arranged centrally on the base carrier (2) is provided for mounting the spindle rod (14).

10. A centric clamping vice according to one of claims 6 to 9 **characterised in that** there are associated with the first jaw carrier (3) and/or the second jaw carrier (4) a plurality of threaded receiving means for receiving screws (18) serving for fixing the threaded bushes (15).

11. A centric clamping vice according to claim 10 **characterised in that** radially oriented slots (19) are associated with at least one of the threaded bushes (15) for alignment of the jaw carriers (3, 4).

12. A centric clamping vice according to claim 10 or claim 11 **characterised in that** the number of threaded receiving means provided in the first jaw carrier (3) and/or the second jaw carrier (4) corresponds to a multiple of the screws (18) provided for fixing the threaded bushes (15).

13. A centric clamping vice according to one of claims 1 to 12 **characterised in that** the regions of the first carriage (8) and the second carriage (9), that carry the slides (10, 11), are bevelled.

14. A centric clamping vice according to one of claims 1 to 13 **characterised in that** respective removable clamping jaws (22) are associated with the first jaw carrier (3) and the second jaw carrier (4).

## Revendications

1. Etau centrant destiné au serrage centré de pièces à usiner, comprenant un support de base (2) qui présente un axe longitudinal et sur lequel sont guidés un premier porte-mâchoire (3), par l'intermédiaire d'un premier chariot (8), et un deuxième porte-mâchoire (4), par l'intermédiaire d'un deuxième chariot (9), qui sont montés au moyen d'une commande à vis (5) avec possibilité de déplacement le long d'un parcours de déplacement (7) orienté parallèlement à l'axe longitudinal (6), **caractérisé en ce qu'**une paire de premiers patins (10) est associée au premier chariot (8) et une paire de deuxièmes patins (11) est associée au deuxième chariot (9), et **en ce que** la différence entre l'écartement des premiers patins (10) et l'écartement des deuxièmes patins (11) est supérieure à la largeur des deuxièmes patins (11).

2. Etau centrant selon la revendication 1, **caractérisé en ce qu'**un axe médian identique est associé aux premiers patins (10) et aux deuxièmes patins (11).

3. Etau centrant selon la revendication 1 ou 2, **caractérisé en ce qu'**une paire de rails (12), destinée au guidage des premiers patins (10) et/ou des deuxièmes patins (11), est associée au support de base (2).

4. Etau centrant selon la revendication 3, **caractérisé en ce que** les premiers patins (10) sont guidés respectivement sur le côté des rails (12) qui est éloigné de l'axe longitudinal (6), et **en ce que** les deuxièmes patins (11) sont guidés sur le côté des rails (12) qui est tourné vers l'axe longitudinal (6).

5. Etau centrant selon la revendication 3 ou 4, **caractérisé en ce que** les rails (12) sont réalisés en forme de T, et **en ce que** des rainures de guidage (13) correspondantes sont associées aux premiers patins (10) et aux deuxièmes patins (11), en vue d'établir un contact de guidage avec les rails (12).

6. Etau centrant selon l'une des revendications 1 à 5, **caractérisé en ce que** la commande à vis (5) est constituée d'une tige de vis (14), qui présente une première partie avec un filet à gauche (16) et une deuxième partie avec un filet à droite (17), ainsi que de douilles taraudées (15) associées au premier porte-mâchoire (3) et au deuxième porte-mâchoire (4).

7. Etau centrant selon la revendication 6, **caractérisé en ce qu'**un logement (21) pour un outil déplaçant les porte-mâchoire (3,4) est associé à la tige de vis (14).

8. Etau centrant selon la revendication 6 ou 7, **caractérisé en ce que** la tige de vis (14) est montée sur le support de base (2) avec possibilité de rotation mais de manière fixe dans la direction axiale.

9. Etau centrant selon la revendication 8, **caractérisé en ce que** pour le montage de la tige de vis (14), il est prévu un dispositif de support (20) qui est placé au centre sur le support de base (2).

10. Etau centrant selon l'une des revendications 6 à 9, **caractérisé en ce qu'**une pluralité de logements taraudés, destinés à recevoir des vis (18) servant à la fixation des douilles taraudées (15), sont associés au premier porte-mâchoire (3) et/ou au deuxième porte-mâchoire (4).

11. Etau centrant selon la revendication 10, **caractérisé en ce que** des trous oblongs (19), orientés radialement, sont associés à au moins une des douilles taraudées (15), en vue du positionnement des porte-mâchoire (3, 4).

12. Etau centrant selon la revendication 10 ou 11, **caractérisé en ce que** le nombre des logements taraudés réalisés dans le premier porte-mâchoire (3) et/ou le deuxième porte-mâchoire (4) correspond à un multiple des vis (18) prévues pour la fixation des douilles taraudées (15).

13. Etau centrant selon l'une des revendications 1 à 12, **caractérisé en ce que** les parties du premier chariot (8) et du deuxième chariot (9) qui portent les patins (10, 11) sont biseautées.

14. Etau centrant selon l'une des revendications 1 à 13, **caractérisé en ce que** des mâchoires de serrage (22) échangeables sont associées respectivement au premier porte-mâchoire (3) et au deuxième porte-mâchoire (4).
